# EUROPÄISCHE PATENTANMELDUNG

(11) **EP 4 733 493 A1**
(43) Veröffentlichungstag der Anmeldung: **29.04.2026**
(21) Anmeldenummer: 25209391.9
(22) Anmeldetag: 17.10.2025
(51) Int. Cl.: E03C 1/20, E03F 5/04

(54) **ABLAUF FÜR EINE BADEWANNE ODER DUSCHTASSE, VERWENDUNG EINES SOLCHEN ABLAUFS UND SYSTEM UMFASSEND EINEN SOLCHEN ABLAUF UND EIN WERKZEUG**

(30) Priorität: 22.10.2024 DE 102024130740
(71) Anmelder: Viega Technology GmbH & Co. KG, 57439 Attendorn (DE)
(72) Erfinder: Arndt, Johannes, 57439 Attendorn (DE); Hennes, Frank, 57413 Finnentrop (DE); Wedel, Alexius, 59823 Arnsberg (DE)
(74) Vertreter: Cohausz & Florack

(57) **Zusammenfassung**

Die Erfindung betrifft einen Ablauf (3) für eine eine Bodenöffnung aufweisende Badewanne oder Duschtasse (2), mit einem an der Bodenöffnung der Badewanne oder Duschtasse befestigbaren Ablaufgehäuse (3.1), das vorzugsweise einen Geruchverschluss und/oder eine Geruchsperre aufweist. Um einen ungewollten Feuchtigkeitseintritt in einen Hohlraum unterhalb einer Badewanne oder Duschtasse (2) frühzeitig erkennen und gegebenenfalls ohne weitgehende Demontage eine Trocknung des Hohlraums vornehmen zu können, sieht die Erfindung vor, dass das Ablaufgehäuse (3.1) eine Revisionsöffnung (3.4) aufweist, die Zugang zu einem Bereich außerhalb des Ablaufgehäuses (3.1) ermöglicht und mit einem vom Innenbereich des Ablaufgehäuses her lösbaren Verschlussteil (3.5) versehen ist, wobei das Verschlussteil (3.5) für einen wasserdichten Verschluss der Revisionsöffnung (3.4) ausgebildet ist und eine als manuelle Grifffläche oder für einen formschlüssigen Ansatz eines Werkzeuges ausgebildete Form (3.51') aufweist.

## Beschreibung

Die Erfindung betrifft einen Ablauf für eine eine Bodenöffnung aufweisende Badewanne oder Duschtasse, mit einem an der Bodenöffnung der Badewanne oder Duschtasse befestigbaren Ablaufgehäuse, das vorzugsweise einen Geruchverschluss und/oder eine Geruchsperre aufweist. Insbesondere betrifft die Erfindung eine Verwendung eines solchen Ablaufs. Des Weiteren betrifft die Erfindung ein System umfassend einen solchen Ablauf und ein Werkzeug zum Montieren und Demontieren eines Verschlussteils.

In Sanitärbereichen kann es zu ungewollten Feuchtigkeitseinträgen in Hohlräume unter Sanitärgegenstände kommen. Beispielsweise kann es bei eingebauten Duschwannen vorkommen, dass über eine fehlerhaft hergestellte oder im Laufe der Zeit beschädigte Dichtungsfuge (Silikonnaht) im Randbereich der Duschwanne unbemerkt Feuchtigkeit in einen durch die Duschwanne und einen Beton- oder Estrichboden begrenzten Hohlraum gelangt. Solche unbemerkten Feuchtigkeitseinträge hinter und unter Sanitärgegenstände können weitreichende Feuchtigkeitsschäden verursachen, die häufig erst sehr spät bemerkt werden und dann einen hohen Sanierungsaufwand erfordern. Entsprechende Feuchtigkeitseinträge wurden mitunter auch bei eingebauten Badewannen festgestellt.

Da es bei bodengleichen Duschen üblicherweise keine und bei heutigen eingebauten Badewannen nur noch selten herkömmliche Revisionsöffnungen gibt, ist es meistens unmöglich, von außen eine Undichtigkeit unter einer Dusche oder Badewanne zu erkennen. Somit kann mitunter über die Zeit unbemerkt Feuchtigkeit in den Boden sowie die Wände eines Badezimmers eindringen. Sehr oft ist dann, wenn die Feuchtigkeit erkennbar austritt, bereits ein erheblicher Wasserschaden entstanden. Die EP 4 001 521 A1 offenbart einen Ablauf für einen Sanitärbereich, insbesondere für eine Duschwanne, dessen Ablaufgehäuse zumindest teilweise transparent ausgebildet ist, derart, dass zumindest ein Gehäusesegment, welches eine Außenfläche des Ablaufgehäuses definiert, transparent ist, wobei das transparente Ablaufgehäuse oder Gehäusesegment zur Feststellung einer unzulässigen Feuchte in einer Umgebung der Außenfläche des Ablaufgehäuses hergerichtet ist. Hierzu ist an dem transparenten Ablaufgehäuse oder Gehäusesegment ein Anzeigemittel zum Beispiel in Form eines hygroskopischen Substrats angebracht, das eine unzulässige Feuchtigkeit durch eine Farbänderung (Farbumschlag) signalisiert.

Der Erfindung liegt die Aufgabe zugrunde, eine technische Lösung zu schaffen, die es ermöglicht, einen ungewollten Feuchtigkeitseintritt in einen Hohlraum unterhalb eines Sanitärgegenstandes, zum Beispiel in einen Hohlraum unter einer Duschtasse, frühzeitig zu erkennen und gegebenenfalls ohne weitgehende Demontage eine Trocknung unterhalb des Sanitärgegenstandes vorzunehmen.

Diese Aufgabe wird durch einen Ablauf mit den in Anspruch 1 angegebenen Merkmalen gelöst. Vorteilhafte Ausgestaltungen des erfindungsgemäßen Ablaufs sind in den auf Anspruch 1 rückbezogenen Unteransprüchen angegeben.

Der erfindungsgemäße Ablauf ist dadurch gekennzeichnet, dass sein Ablaufgehäuse eine Revisionsöffnung aufweist, die Zugang zu einem Bereich außerhalb des Ablaufgehäuses ermöglicht und mit einem vom Innenbereich des Ablaufgehäuses her lösbaren Verschlussteil versehen ist, wobei das Verschlussteil für einen wasserdichten Verschluss der Revisionsöffnung ausgebildet ist und eine als manuelle Grifffläche oder für einen formschlüssigen Ansatz eines Werkzeuges ausgebildete Form aufweist.

Der erfindungsgemäße Ablauf ermöglicht es, im an ein Abflussrohr bestimmungsgemäß angeschlossenen Zustand des Ablaufgehäuses durch die Revisionsöffnung des Ablaufgehäuses ein Inspektionsmittel, z.B. die Sonde einer Endoskopkamera, einzuführen und den Bereich unterhalb einer Badewanne oder Duschtasse auf einen Feuchtigkeitseintritt zu kontrollieren. Hierzu wird das für einen wasserdichten Verschluss der Revisionsöffnung ausgebildete, lösbare Verschlussteil entfernt und nach Abschluss der Inspektion wieder an der Revisionsöffnung zum wasserdichten Verschluss derselben montiert. So kann z.B. bei einer Duschtasse regelmäßig kontrolliert werden, ob Feuchtigkeit in einen durch die Duschtasse und einen Beton- oder Estrichboden begrenzten Hohlraum gelangt. Gegebenenfalls können rechtzeitig Gegenmaßnahmen eingeleitet, insbesondere ohne weitgehende Demontage eine Trocknung des Hohlraums unterhalb der Duschtasse durchgeführt werden.

Eine vorteilhafte Ausgestaltung der Erfindung sieht vor, dass das Verschlussteil einen Vorsprung definiert, der im montierten Zustand des Verschlussteils in das Ablaufgehäuse vertikal und/oder horizontal vorsteht, wobei der Vorsprung die als manuelle Grifffläche oder für einen formschlüssigen Ansatz eines Werkzeuges ausgebildete Form aufweist. Durch einen solchen Vorsprung lässt sich die Grifffläche bzw. das Formschlusselement in eine angenehm zugängliche Position anordnen. Beispielsweise kann die Grifffläche bzw. das Formschlusselement durch den Vorsprung des Verschlussteils soweit oberhalb eines Bodenbereich des Ablaufgehäuses angeordnet sein, dass die Grifffläche bzw. das Formschlusselement oberhalb eines Sperrwasserspiegels liegt, den ein in dem Ablaufgehäuse ausgebildeter Geruchverschluss definiert. Des Weiteren vereinfacht der Vorsprung die Ausbildung einer gut bedienbaren Grifffläche bzw. eines gut mit einem Werkzeug greifbaren Formschlusselements.

Nach einer weiteren vorteilhaften Ausgestaltung der Erfindung ist die Revisionsöffnung in einem Bodenbereich des Ablaufgehäuses ausgebildet. Auch diese Ausgestaltung trägt zu einer einfachen Zugänglichkeit und angenehmen Bedienbarkeit des Verschlussteils, insbesondere der Grifffläche bzw. des Formschlusselements bei. Des Weiteren lässt sich eine Feuchtigkeitsansammlung unterhalb einer Duschtasse oder Badewanne besonders leicht erkennen, wenn die Revisionsöffnung im Bodenbereich des Ablaufgehäuses ausgebildet ist.

Eine weitere vorteilhafte Ausgestaltung der Erfindung ist dadurch gekennzeichnet, dass an der Revisionsöffnung ein Verbindungssitz zur kraft- und/oder formschlüssigen Anbindung des Verschlussteils ausgebildet ist. Hierdurch lässt sich auf kostengünstige Weise ein zuverlässiger wasserdichter Verschluss der Revisionsöffnung mittels des Verschlussteils realisieren. In diesem Zusammenhang sieht eine weitere vorteilhafte Ausgestaltung der Erfindung vor, dass der Verbindungssitz in Form eines Bajonett-Verschlusses ausgeführt ist. Hierdurch lässt das Verschlussteil schnell und einfach von der Revisionsöffnung lösen und entfernen sowie umgekehrt mit der Revisionsöffnung flüssigkeitsdicht verbinden. Ein vollständiges Lösen sowie Fixieren des Verschlussteils lassen sich somit jeweils durch eine kurze Drehbewegung von weniger als 180° ausführen. Vorzugsweise ist dabei zwischen der Revisionsöffnung und dem Verschlussteil eine Dichtung, beispielsweise ein O-Ring vorgesehen, die/der einen zwischen der Revisionsöffnung und dem Verschlussteil vorhandenen Ringspalt flüssigkeitsdicht abdichtet.

Nach einer weiteren vorteilhaften Ausgestaltung weist das Ablaufgehäuse einen Bodenbereich mit einem nach oben in das Ablaufgehäuse ragenden Kragen auf, wobei der Kragen den Verbindungssitz zur kraft- und/oder formschlüssigen Anbindung des Verschlussteils definiert. Durch den nach oben ragenden Kragen lassen sich die mechanische Verbindung zwischen Revisionsöffnung und Verschlussteil besonders stabil und der wasserdichte Verschluss der Revisionsöffnung einfach und zuverlässig ausführen. Zudem kann der nach oben ragende Kragen einen Abschnitt einer Flüssigkeitsführung (Abwasserführung) definieren, die in Verbindung mit dem Bodenbereich des Ablaufgehäuses zu einer hohen Ablaufleistung beiträgt. Der Bodenbereich geht dabei vorzugsweise mit runden (konkaven) Kehlen in den Kragen und in eine den Kragen umgebende Außenwandung des Ablaufgehäuses über.

Eine weitere vorteilhafte Ausgestaltung der Erfindung sieht vor, dass das Verschlussteil als Verschlusskappe ausgeführt ist. Ein dementsprechend kappen- oder hutförmig ausgeführtes Verschlussteil erleichtert die Verwirklichung einer als manuelle Grifffläche oder als Formschlusselement für einen formschlüssigen Ansatz eines Werkzeuges ausgebildete Form. Des Weiteren kann das Verschlussteil zumindest bereichsweise transparent ausgeführt sein, beispielsweise ein Schauglas aufweisen, welches im wasserdicht verschlossenen Zustand der Revisionsöffnung eine optische Inspektion des Bereichs unterhalb des Verschlussteils bzw. Ablaufgehäuses ermöglicht. Vorzugsweise ist das Schauglas als Vergrößerungsglas (Lupe) ausgeführt, sodass der einsehbare Bereich größer ist als der lichte Querschnittsbereich der Revisionsöffnung.

Nach einer weiteren vorteilhaften Ausgestaltung ist der erfindungsgemäße Ablauf mit einem Feuchtigkeitsindikator versehen, der an einer dem Innenraum des Ablaufgehäuses abgewandten Seite des Verschlussteils angeordnet ist. Vorzugsweise enthält der Feuchtigkeitsindikator eine chemische Substanz, die bei Feuchtigkeit ihre Farbe ändert. Ein solcher Feuchtigkeitsindikator ist beispielsweise als Granulat, Papier- oder Textilstoff oder Paste ausgeführt bzw. erhältlich. Der Feuchtigkeitsindikator reagiert vorzugsweise reversibel, d.h. er reagiert bei Auftreten von Feuchtigkeit bzw. bei Überschreiten einer bestimmten Feuchtigkeitsmessgrenze zum Beispiel durch einen Farbwechsel und kehrt bei Wegfall einer messbaren Feuchtigkeit infolge Trocknung in einen Normalzustand zurück, in welchem er seine im trockenen Normalzustand typische Farbe zeigt.

Es liegt jedoch auch im Rahmen der Erfindung, als Feuchtigkeitsindikator einen nicht-reversiblen Feuchtigkeitsindikator zu verwenden. In diesem Fall wird der Feuchtigkeitsindikator nach einer nicht-reversiblen Farbänderung bzw. nach Bedarf durch einen frischen, unverfärbten Feuchtigkeitsindikator ausgetauscht.

Eine weitere vorteilhafte Ausgestaltung sieht vor, dass der Feuchtigkeitsindikator in einem von der transparent ausgeführten Verschlusskappe definierten Hohlraum angeordnet ist. Ein Austausch eines verfärbten, nicht-reversiblen Feuchtigkeitsindikators kann durch vollständigen Austausch der transparent ausgeführten Verschlusskappe gegen eine neue, entsprechende, einen frischen, unverfärbten Feuchtigkeitsindikator enthaltene Verschlusskappe erfolgen.

Um bei Auftreten von Feuchtigkeit unterhalb des Ablaufgehäuses eine schnelle Reaktion des Feuchtigkeitsindikators zu erzielen, ist der Feuchtigkeitsindikator nach einer weiteren Ausgestaltung der Erfindung mit einem dochtartigen Feuchtigkeitsleiter versehen. Der dochtartige Feuchtigkeitsleiter hat eine Vielzahl von Kapillaren und eine solche Länge, dass er eine unterhalb des Ablaufgehäuses befindliche Bodenfläche berührt. Beispielsweise wird dann eine gewisse Menge von in Form von Leckagewasser anstehender Feuchtigkeit durch Kapillare des Feuchtigkeitsleiters von der nassen Bodenfläche zu dem Feuchtigkeitsindikator transportiert und bewirkt dort einen Farbwechsel.

Zudem ermöglicht der dochtartige, flexible Feuchtigkeitsleiter auf einfache Weise eine zuverlässige Absorption von auf der Bodenfläche anstehendem Leckagewasser bei unterschiedlichen vertikalen Abständen des Ablaufgehäuses relativ zu der Bodenfläche. Der dochtartige Feuchtigkeitsleiter hat somit zusätzlich eine Höhenausgleichs-funktion.

Um weitgehend sicherzustellen, dass der Feuchtigkeitsleiter auch schon bei geringem Feuchtigkeitseintritt in den Hohlraum unter einer Duschtasse oder Badewanne Feuchtigkeit vom Boden des Hohlraums absorbiert und an den Feuchtigkeitsindikator weiterleitet, umfasst eine weitere Ausgestaltung des erfindungsgemäßen Ablaufs eine Anpresseinrichtung, die hergerichtet ist, ein Ende des dochtartigen Feuchtigkeitsleiters gegen eine unterhalb des Ablaufgehäuses befindliche Bodenfläche zu drücken. Hierdurch lässt sich auf einfache Weise eine hohe Funktionszuverlässigkeit des Feuchtigkeitsleiters und damit des Feuchtigkeitsindikator erzielen.

Eine weitere oder alternative Ausgestaltung des erfindungsgemäßen Ablaufs ist dadurch gekennzeichnet, dass der Feuchtigkeitsindikator in Form eines Pads ausgeführt ist, um auf dem Boden eines zu überwachenden Hohlraumbereichs unterhalb des Ablaufgehäuses, vorzugsweise unterhalb der Revisionsöffnung, angeordnet zu werden. Der Feuchtigkeitsindikator kann in diesem Fall unmittelbar auf den Boden des zu überwachenden Hohlraumbereichs gelegt werden. Der Feuchtigkeitsindikator liegt dann unterhalb und mit Abstand vom Ablaufgehäuse. In diesem Fall ist das die Revisionsöffnung wasserdicht verschließende Verschlussteil zweckmäßigerweise transparent ausgeführt, beispielsweise indem eine entsprechende Verschlusskappe ein Schauglas ausweist. Das Schauglas kann dabei bevorzugt als Vergrößerungsglas ausgebildet sein. Der als Pad ausgebildete Feuchtigkeitsindikator enthält eine chemische Substanz, deren Farbe sich in Kontakt mit Feuchtigkeit ändert. Bei dem Pad kann es sich um eine deckel- oder plättchenförmige, vorzugsweise flexible Auflage auf Basis eines Papiers oder Textilstoffs handeln, welche mit besagter chemischer Substanz imprägniert ist.

Eine weitere oder alternative Ausgestaltung des erfindungsgemäßen Ablaufs ist dadurch gekennzeichnet, dass das Verschlussteil als stab- oder rohrförmiger Verschlussstopfen ausgeführt ist, wobei der Verschlussstopfen mindestens einen Feuchtigkeitssensor aufweist, und wobei der Feuchtigkeitssensor an einer Signaleinrichtung zur akustischen und/oder optischen Signalisierung einer detektierten Feuchtigkeit und/oder an einer Signalübertragungseinrichtung zur drahtlosen Übertragung von mittels des Feuchtigkeitssensors erzeugten Messsignalen angeschlossen ist. Der mindestens eine Feuchtigkeitssensor kann auch als elektronischer Feuchtigkeitssensor bezeichnet werden. Bei der detektierten Feuchtigkeit handelt es sich beispielsweise um eine einen vorgebbaren Messwert übersteigende Feuchtigkeit. Diese Ausgestaltung der Erfindung ermöglicht eine sehr komfortable Kontrolle (Überwachung) eines unterhalb einer Duschtasse oder Badewanne liegenden Hohlraumbereichs hinsichtlich eines Eintritts von Feuchtigkeit, die unbemerkt langfristig zu einem erheblichen Gebäudeschaden führen kann. Wie nachfolgend unter Bezugnahme auf eine beigefügte Zeichnung noch näher erläutert wird, lässt sich mit dieser Ausgestaltung eine Kontrollmöglichkeit hinsichtlich erhöhter Feuchtigkeit erzielen, wobei die Kontrollmöglichkeit weder eine Demontage einer Ablaufhaube noch eine Entfernung von Sperrwasser erfordert und somit für einen Wartungstechniker oder Nutzer des erfindungsgemäßem Ablaufs besonders komfortabel ist.

Nach einer weiteren vorteilhaften Ausgestaltung der Erfindung ist der mindestens eine Feuchtigkeitssensor mit einem vertikal verstellbaren, vorzugsweise federbelasteten Kontaktfuß verbunden, wobei von dem Kontaktfuß vorzugsweise mindestens ein Sensorfühler nach unten absteht. Hierdurch kann der Feuchtigkeitssensor auf einfache Weise an unterschiedliche vertikale Abstände zwischen einem hinsichtlich eines Zulaufs von Feuchtigkeit zu kontrollierenden Boden und dem von dem Boden vertikal beabstandeten Ablaufgehäuse variabel angepasst werden. Der vertikal verstellbare Kontaktfuß des Feuchtigkeitssensors kann auch als bewegliches, einen Höhenausgleich ermöglichendes Druckstück bezeichnet werden. Ist der vertikal verstellbare Kontaktfuß des Feuchtigkeitssensors (bevorzugt) federbelastet, so passt sich der Feuchtigkeitssensor von selbst an den jeweiligen vertikalen Abstand zwischen dem zu kontrollierenden Boden und dem Ablaufgehäuse an. Der mindestens eine gegenüber dem Kontaktfuß nach unten abstehende Sensorfühler bewirkt einen zuverlässigen Kontakt zwischen dem zu kontrollierenden Boden und dem Feuchtigkeitssensor. Vorzugsweise weist der Feuchtigkeitssensor mindestens zwei von dem Kontaktfuß nach unten abstehende Sensorfühler auf, die voneinander horizontal beabstandet sind. Einer der mindestens zwei Sensorfühler kann dabei mit einem für einen Menschen ungefährlichen Prüfstrom beaufschlagt werden, der von dem anderen Sensorfühler detektiert wird, wenn der zu kontrollierende Boden, der per se nicht elektrisch leitend ist, durch einen Zulauf von Feuchtigkeit elektrisch leitend wird.

Nach einer weiteren vorteilhaften Ausgestaltung weist der erfindungsmäße Ablauf eine haubenartige Abdeckung auf, die mit dem Ablaufgehäuse einen Wassereinlaufspalt begrenzt, wobei die Abdeckung mit einer wiederaufladbaren elektrischen Spannungsquelle und/oder einer Empfängerspule für induktives Laden versehen ist. Die wiederaufladbare elektrische Spannungsquelle dient insbesondere der Stromversorgung des Feuchtigkeitssensors. Darüber hinaus kann die wiederaufladbare elektrische Spannungsquelle die Signaleinrichtung zur akustischen und/oder optischen Signalisierung einer detektierten Feuchtigkeit und/oder die Signalübertragungseinrichtung zur drahtlosen Übertragung von mittels des Feuchtigkeitssensors erzeugten Messsignalen mit Strom versorgen. Alternativ oder ergänzend kann die wiederaufladbare elektrische Spannungsquelle auch in dem als stab- oder rohrförmiger Verschlussstopfen ausgeführten Verschlussteil angeordnet sein.

Die oben angegebene, der Erfindung zugrunde liegende Aufgabe wird insbesondere durch ein System gelöst, welches den erfindungsgemäßen Ablauf und ein Werkzeug zum Montieren und Demontieren des der Revisionsöffnung zugeordneten Verschlussteils umfasst, wobei im Ablaufgehäuse Rastelemente ausgebildet sind, die bei einer Demontage des Verschlussteils mittels des Werkzeugs ein Lösen des Verschlussteils von der Revisionsöffnung erschweren. Diese Ausgestaltung der Erfindung stellt eine Sicherung gegen Vandalismus dar.

Die Erfinder haben erfahren, dass aus der Praxis immer wieder unbefugte Manipulationen an sanitären Abläufen bekannt geworden sind, die zu erheblichen Wasser- und Gebäudeschäden führen können. Daher standen die Erfinder auch vor der Aufgabe, das der Revisionsöffnung zugeordnete Verschlussteil vor unerwünschten Manipulationen zu sichern. Diese zusätzliche Teilaufgabe wird dadurch gelöst, dass das Verschlussteil nur mit einem Spezialwerkzeug demontiert (gelöst) und montiert werden kann. Hierzu sind im Ablaufgehäuse, vorzugsweise an der im Boden ausgebildeten Revisionsöffnung des Ablaufgehäuses Rastelemente ausgebildet, die bei einer Demontage des Verschlussteils mittels des Werkzeugs (Spezialwerkzeugs) ein Lösen des Verschlussteils von der Revisionsöffnung erschweren.

Eine weitere vorteilhafte Ausgestaltung des erfindungsgemäßen Systems, welches den erfindungsgemäßen Ablauf und das Werkzeug (Spezialwerkzeug) zum Montieren und Demontieren des der Revisionsöffnung zugeordneten Verschlussteils umfasst, ist dadurch gekennzeichnet, dass das Verschlussteil und das Werkzeug miteinander zusammenwirkende Formschlusselemente aufweisen, die während der Montage des Verschlussteils mittels des Werkzeugs einen Formschluss bilden. Dabei ist in einem Bajonettverschluss zum wasserdichten Verschluss der Revisionsöffnung mittels des Verschlussteils vorzugsweise ein Anschlag ausgebildet. Des Weiteren können an dem Verschlussteil oberseitig und im Innenbereich des Ablaufgehäuses einander zugeordnete Markierungen, beispielsweise pfeilförmige, dreieckige oder rippenförmige Erhebungen, ausgebildet sein, die bei vollständig eingedrehtem und damit korrekt ausgeführtem Bajonettverschluss paarweise einen minimalen Abstand zueinander aufweisen bzw. paarweise aufeinander gerichtet sind. Hierdurch kann sichergestellt bzw. angezeigt werden, dass das Verschlussteil des Bajonettverschlusses zum wasserdichten Verschluss der Revisionsöffnung vollständig eingedreht und damit der Bajonettverschluss korrekt ausgeführt wurde. Dieses System zur Erhöhung der Montagesicherheit wird nachfolgend unter Bezugnahme auf die beigefügte Zeichnung noch näher erläutert.

Des Weiteren wird die oben dargelegte, der Erfindung zugrunde liegende Aufgabe insbesondere dadurch gelöst, dass der erfindungsgemäße Ablauf, vorzugsweise in einer der oben angegebenen Ausgestaltungen, zur Inspektion eines den Ablauf umgebenden Hohlraums hinsichtlich eines Feuchtigkeitseintritts und/oder zur Trocknung des Hohlraums bei dort vorhandener Feuchtigkeit verwendet wird, wobei das Verschlussteil von der Revisionsöffnung entfernt und durch die Revisionsöffnung ein Inspektionsmittel, beispielsweise eine Endoskopkamera, und/oder ein Trocknungsmittel in den Hohlraum eingebracht werden/wird.

Nachfolgend wird die Erfindung anhand einer mehrere Ausführungsbeispiele darstellenden Zeichnung erläutert. Es zeigen:
- Fig. 1: eine perspektivische Draufsicht auf eine flächenbündig oder nahezu flächenbündig in einen gefliesten Boden eingebaute Duschtasse mit einem erfindungsgemäßen Ablauf;
- Fig. 2: eine vertikale Schnittansicht der in den gefliesten Boden eingebauten Duschtasse entlang der Schnittlinie II-II in Fig. 1 mit Ablaufgehäuse und Ablaufrohr;
- Fig. 3: einen Abschnitt einer Duschwanne mit einem an einer Bodenöffnung der Duschwanne montierten erfindungsgemäßen Ablauf (ohne Ablaufhaube), in vertikaler Schnittansicht und perspektivischer Darstellung;
- Fig. 4: den an der Bodenöffnung einer Duschwanne montierten Ablauf aus Fig. 3 (ohne Ablaufhaube), in vertikaler Schnittansicht;
- Fig. 5: einen Abschnitt einer Duschwanne mit einem an einer Bodenöffnung der Duschwanne montierten Ablauf gemäß einem weiteren Ausführungsbeispiel der Erfindung, in vertikaler Schnittansicht und perspektivischer Darstellung;
- Fig. 6: den an der Bodenöffnung einer Duschwanne montierten Ablauf aus Fig. 5, in vertikaler Schnittansicht;
- Fig. 7: einen Abschnitt einer Duschwanne mit einem an einer Bodenöffnung der Duschwanne montierten Ablauf mit elektronischem Feuchtigkeitssensor gemäß einem weiteren Ausführungsbeispiel der Erfindung, in vertikaler Schnittansicht und perspektivischer Darstellung;
- Fig. 8: den an der Bodenöffnung einer Duschwanne montierten Ablauf aus Fig. 7, in vertikaler Schnittansicht;
- Fig. 9a: einen Abschnitt des Ablaufgehäuses ohne Ablaufhaube und ohne Tauchrohr mit Blick auf das in der Revisionsöffnung montierte Verschlussteil, in perspektivischer Draufsicht auf das Verschlussteil;
- Fig. 9b: einen Abschnitt des Bodens des Ablaufgehäuses mit der Revisionsöffnung und darin montiertem Verschlussteil, in perspektivischer Unteransicht des Bodens;
- Fig. 10: einen erfindungsgemäßen Ablauf (ohne Ablaufhaube), mit einem Spezialwerkzeug zum Demontieren und Montieren des Verschlussteils, das eine im Boden des Ablaufgehäuse ausgebildete Revisionsöffnung wasserdicht verschließt, in vertikaler Schnittansicht und perspektivischer Darstellung;
- Fig. 11a: das Spezialwerkzeug aus Fig. 10 in perspektivischer Einzeldarstellung;
- Fig. 11b: das Spezialwerkzeug aus Fig. 10 in einer weiteren perspektivischen Einzeldarstellung, wobei das Spezialwerkzeug um etwa 180° gegenüber der in Fig. 11a gezeigten Stellung gedreht ist;
- Fig. 12: den Ablauf aus Fig. 10 ohne das Verschlussteil, wobei das rohrförmige Spezialwerkzeug mit seinem anderen Ende in die Revisionsöffnung wasserdicht eingedreht ist, wiederum in vertikaler Schnittansicht und perspektivischer Darstellung; und
- Fig. 13: ein Verschlussteil für einen wasserdichten Verschluss der Revisionsöffnung in Kombination mit einem dochtartigen Feuchtigkeitsleiter, in einer perspektivischen Darstellung.

Die Figuren 1 und 2 zeigen eine flach ausgebildete Duschwanne 2, die auch als Duschtasse bezeichnet werden kann und in eine Aussparung 1 des Bodens 10 eines Sanitärbereichs, z.B. eines Badezimmers eingebaut ist. Der in Fig. 2 im Querschnitt schematisch dargestellte Boden 10 ist typischerweise aus Estrich gebildet. Die Oberseite der Duschwanne 2 schließt im Wesentlichen flächenbündig mit der Oberseite eines auf dem Estrich angeordneten Bodenbelages 11 ab, der hier beispielsweise aus Fliesen gebildet ist.

Die Duschwanne 2 wird durch einen (nicht gezeigten) Wannenträger getragen, der auf der Bodenfläche der Aussparung 1 gelagert ist. Die Duschwanne 2 begrenzt mit der Aussparung 1 einen Hohlraum 12. Die Bodenfläche der Aussparung 1 definiert eine Abdichtungsebene gegenüber dem darunter befindlichen Baukörper, der beispielsweise als Betonboden ausgeführt ist.

Zur Abführung von Duschwasser weist die Duschwanne 2 eine Bodenöffnung 2.1 auf, an der ein Ablauf 3 montiert ist. Wie insbesondere in Fig. 2 zu erkennen ist, ist die Duschwanne (Duschtasse) 2, wie an sich bekannt, derart geformt, dass sie von ihren Außenkanten oder Außenrändern zu der Bodenöffnung 2.1 hin ein geringeres Gefälle aufweist. Als Bestandteil des Ablaufs 3 ist an der Unterseite der Duschwanne 2, im Bereich der Bodenöffnung 2.1, ein Ablaufgehäuse 3.1 angeordnet. Das Ablaufgehäuse 3.1 ist mittels Befestigungsschrauben 8 und eines Befestigungsringes (Befestigungsflansches) 9, der am oberseitigen Rand der Bodenöffnung 2.1 abgestützt ist, an der Bodenöffnung 2.1 befestigt (vgl. Fig. 3). Das Ablaufgehäuse 3.1 weist einen Ablaufstutzen 3.2 mit einem Außengewinde auf, an dem ein Abflussrohr 7 mittels einer Überwurfmutter unter Zwischenordnung einer Ringdichtung (nicht gezeigt) angeschlossen ist (vgl. Fig. 2 und 3).

Um ein Eindringen von Feuchtigkeit (Duschwasser) in den Hohlraum 12 unter oder hinter die Duschwanne 2 zu verhindern, ist an der Bodenöffnung 2.1 zwischen der Unterseite der Duschwanne 2 und der Oberseite eines umlaufenden Anlageflansches des Ablaufgehäuses 3.1 eine Ringdichtung 20 angeordnet. Zudem wird die umlaufende Fuge 2.2 zwischen dem Außenrand der Duschwanne 2 und dem angrenzenden Bodenbelag 11 mit einer Dichtmasse, typischerweise mit Silikon oder dergleichen wasserdicht versiegelt, um ein Eindringen von Feuchtigkeit (Duschwasser) in den Hohlraum 12 hinter und unter die Duschwanne 2 zu verhindern (vgl. Fig. 2). Insbesondere die wasserdicht versiegelte Fuge 2.2 - die auch als Dichtungsfuge oder Silikonnaht bezeichnet werden kann - ist ein kritischer Bereich, da solche Fugen nicht selten mit der Zeit undicht werden. Man spricht bei diesen Fugen 2.2 daher auch von Wartungsfugen. Des Weiteren kommt es mitunter vor, dass solche Dichtungsfugen 2.2 aufgrund fehlerhafter Herstellung undicht sind.

Gelangt über eine defekte Ringdichtung 20 am Ablaufgehäuse 3.1 oder über eine defekte Dichtungsfuge 2.2 unbemerkt Abwasser bzw. Feuchtigkeit in den durch die Bodenaussparung 1 und die Duschwanne 2 begrenzten Hohlraum 12, so kann dies weitreichende Feuchtigkeitsschäden verursachen, die häufig erst spät bemerkt werden und dann einen hohen Sanierungsaufwand erfordern.

In Fig. 2 ist eine Situation skizziert, in welcher es zu einem erheblichen Feuchtigkeitseintrag in den Hohlraum 12 gekommen ist. Aufgrund des Feuchtigkeitseintrags steht auf der Bodenfläche 12.1 des Hohlraums 12 Wasser oder der Boden des Hohlraums 12 weist eine ungewöhnlich hohe Feuchte auf, wobei die Luft zwischen dem feuchten Boden bzw. dem dortigen Wasserspiegel und der Wannenunterseite eine hohe Luftfeuchtigkeit aufweist, was in Fig. 2 durch eine Punktschraffur (Vielzahl von kleinen Punkten) angedeutet ist.

Um ohne eine weitreichende Demontage des Ablaufgehäuses 3.1 oder gar eine Demontage der Duschwanne 2 den Hohlraum 12 unterhalb der Duschwanne 2 hinsichtlich eines Feuchtigkeitseintritts prüfen oder überwachen zu können, ist das Ablaufgehäuse 3.1 mit einer Revisionsöffnung 3.4 versehen, die im montierten Zustand des Ablaufgehäuses 3.1 einen Bereich außerhalb des Ablaufgehäuses 3.1 und somit einen Bereich unterhalb der montierten Duschwanne 2 zugänglich macht. Die Revisionsöffnung 3.4 ist dabei mit einem vom Innenbereich des Ablaufgehäuses 3.1 her lösbaren Verschlussteil 3.5 versehen. Die Revisionsöffnung 3.4 ist vorzugsweise in einem Bodenbereich 3.6 des Ablaufgehäuses 3.1 ausgebildet.

Durch die Revisionsöffnung 3.4 können ein Inspektionsmittel (nicht gezeigt), zum Beispiel eine Endoskopkamera, und/oder ein Trocknungsmittel (nicht gezeigt), zum Beispiel ein saugfähiger textiler Stoffstreifen, in den nach oben durch die Duschtasse 2 geschlossenen Hohlraum 12 eingebracht werden. Die lichte Weite bzw. der Innendurchmesser der Revisionsöffnung 3.4 liegt beispielsweise in einem Bereich von ca. 30 bis 50 mm. Das Verschlussteil 3.5 ist vorzugsweise hut- oder kappenförmig ausgebildet. Das Verschlussteil 3.5 kann somit auch als Verschlusskappe bezeichnet werden.

Das entfernbare Verschlussteil 3.5 ist für einen wasserdichten Verschluss der Revisionsöffnung 3.4 ausgebildet und weist beispielsweise eine für einen formschlüssigen Ansatz eines Werkzeuges (Spezialwerkzeuges) ausgebildete Form 3.51' auf; beispielsweise eine Außenkontur mit sacklochartigen Vertiefungen und/oder rippenförmigen, dreieckigen oder pfeilförmigen Erhebungen 3.52. Alternativ kann das Verschlussteil 3.5 auch beispielsweise eine als manuelle Grifffläche ausgebildete Form aufweisen (hier nicht gezeigt).

Bei dem in den Figuren 3 und 4 gezeigten Ausführungsbeispiel definiert das Verschlussteil 3.5 einen Vorsprung 3.51, der im montierten Zustand des Verschlussteils 3.5 in das Ablaufgehäuse 3.1 vertikal vorsteht, wobei der Vorsprung 3.51 die für einen formschlüssigen Ansatz eines Werkzeuges ausgebildete Form 3.51' aufweist. Diese Form 3.51' entspricht beispielsweise der Außenkontur einer Kuppel oder Kugelkalotte mit mindestens einer, vorzugsweise zwei oder mehreren dreieckigen oder pfeilförmigen Erhebungen 3.52. Die Erhebungen 3.52 des Verschlussteils 3.5 haben eine relativ geringe Höhe, z.B. eine Höhe im Bereich von 1 mm bis 5 mm; sie stehen beispielsweise nur etwa 2 mm bis 3 mm gegenüber der kuppel- oder kugelkalottenförmigen Außenkontur des Verschlussteils 3.5 nach außen vor. Die Erhebungen 3.52 können dergestalt ausgebildet sein, dass sie diametral entgegengerichtete Spitzen 3.53 aufweisen. Die Erhebungen 3.52, die vorzugsweise in Form von erhabenen Dreiecken oder Pfeilen ausgebildet sind, bieten die Möglichkeit einer Kraftübertragung, insbesondere Drehmomentübertragung mittels eines Spezialwerkzeugs auf das Verschlussteil 3.5. Ein solches Spezialwerkzeug ist insbesondere in den Figuren 10, 11a und 11b dargestellt.

An der Revisionsöffnung 3.4 ist ein Verbindungssitz 3.8 zur kraft- und/oder formschlüssigen Anbindung des Verschlussteils 3.5 ausgebildet. Bei dem in den Figuren 3 und 4 gezeigten Ausführungsbeispiel hat das Ablaufgehäuse 3.1 einen Bodenbereich 3.6 mit einem nach oben in das Ablaufgehäuse 3.1 ragenden Kragen 3.7, wobei der Kragen 3.7 den Verbindungssitz 3.8 zur kraft- und/oder formschlüssigen Anbindung des Verschlussteils 3.5 definiert. Der Verbindungssitz 3.8 kann beispielsweise als Stecksitz, Gewindesitz oder Bajonettverschlusssitz ausgebildet sein, wobei entweder das Verschlussteil 3.5 oder der die Revisionsöffnung 3.4 definierende Kragen 3.7 bzw. Ablaufgehäusebereich eine Ringdichtung 3.9, beispielsweise einen in einer Ringnut gelagerten O-Ring aufweist.

Im Innenbereich des Ablaufgehäuses 3.1, nämlich auf dem Boden 3.6 des Ablaufgehäuses 3.1 sind mindestens eine, vorzugsweise zwei dreieckige oder pfeilförmige Markierungen 3.62 ausgebildet. Diese Markierungen 3.62 sind den Erhebungen 3.52 des Verschlussteils 3.5 zugeordnet. Die Erhebungen 3.52 des Verschlussteils 3.5 stellen somit nicht nur Formschlusselemente dar, sondern sind zugleich Markierungen, die in Bezug auf die im Innenbereich des Ablaufgehäuses 3.1 ausgebildeten Markierungen 3.62 anzeigen, ob bzw. wenn das Verschlussteil 3.5 als Teil eines Gewindesitz- oder Bajonettverschlusses vollständig und damit korrekt in die Revisionsöffnung 3.4 eingedreht ist. Bei vollständig eingedrehtem und damit korrekt ausgeführtem Gewindesitz- oder Bajonettverschluss sind eine Erhebung 3.52 des Verschlussteils 3.5 und eine Markierung 3.62 auf dem Ablaufgehäuseboden 3.6 paarweise aufeinander gerichtet bzw. weisen zueinander einen minimalen Abstand auf (vgl. Fig. 9a).

Das als Verschlusskappe ausgeführte Verschlussteil 3.5 ist vorzugsweise zumindest teilweise transparent ausgeführt. Beispielsweise ist der nach oben in das Ablaufgehäuse 3.1 vorstehende Bereich (Vorsprung 3.51) des Verschlussteils 3.5 transparent. In dem hut- oder kappenförmigen Verschlussteil 3.5 ist vorzugsweise, wie in Fig. 4 schematisch dargestellt, ein Feuchtigkeitsindikator 4 gelagert. Der Feuchtigkeitsindikator 4 ist somit an einer dem Innenraum des Ablaufgehäuses 3.1 abgewandten Seite des Verschlussteils 3.5 angeordnet. Der Feuchtigkeitsindikator 4 zeigt durch einen Farbwechsel an, wenn die Umgebung unterhalb des Ablaufgehäuses 3.1 erhöhte Feuchtigkeit aufweist. Der Farbwechsel ist durch den transparenten Bereich (Vorsprung 3.51) des Verschlussteils 3.5 optisch erkennbar. Der Feuchtigkeitsindikator 4 ist beispielsweise aus einer Indikatorpaste oder einem Granulat gebildet, die/das bei Feuchtigkeit ihre/seine Farbe ändert. Ein solches Substrat kann beispielsweise ein Material auf Basis von Cobalt-II-Chlorid sein, dessen Indikatorfunktion durch Erwärmung auf eine Temperatur von über 35°C reversiert werden kann. Somit lässt sich der Feuchtigkeitsindikator 4 durch Spülen des Ablaufgehäuses 3.1 mit entsprechend heißem Wasser zurücksetzen. Anstelle von Cobalt-II-Chlorid kann auch eine Variante von Methylviolett, die im trockenen Zustand orangefarben ist, als Indikatormaterial in die Verschlusskappe 3.5 eingesetzt werden.

Um bei einem Eintritt von Feuchtigkeit in den Hohlraum 12 unterhalb der Duschwanne 2 einen schnellen Transport eines Teils des Wassers aus dem Bereich unterhalb des Ablaufgehäuses 3.1 zu dem Feuchtigkeitsindikator 4 zu erzielen, ist der Feuchtigkeitsindikator 4 vorzugsweise mit einem dochtartigen Feuchtigkeitsleiter 15 versehen. Der dochtartige Feuchtigkeitsleiter 15 ist flexibel und stellt bei unterschiedlichen vertikalen Abständen des Ablaufgehäuses 3.1 relativ zu der Bodenfläche 12.1 des unterhalb der Duschwanne 2 befindlichen Hohlraums 12 eine zuverlässige Absorption von auf der Bodenfläche 12.1 anstehendem Leckagewasser sicher. Der flexible Feuchtigkeitsleiter 15 hat somit außer der Feuchtigkeitstransportfunktion insbesondere auch eine Höhenausgleichsfunktion.

Um schon bei geringer Feuchtigkeitsansammlung auf der Bodenfläche 12.1 des Hohlraums 12 unterhalb des Ablaufgehäuses 3.1 zumindest einen Teil dieser Feuchtigkeit mittels des dochtartigen, flexiblen Feuchtigkeitsleiters 15 zu dem Feuchtigkeitsindikator 4 unter die transparente Verschlusskappe 3.5 zu transportieren, ist der erfindungsgemäße Ablauf vorzugsweise mit einer Anpresseinrichtung ausgestattet, die hergerichtet ist, ein Ende des Feuchtigkeitsleiters 15 gegen eine unterhalb des Ablaufgehäuses 3.1 befindliche Bodenfläche 12.1 zu drücken. Die Anpresseinrichtung weist hierzu beispielsweise ein Schaumstoff-Pad (federelastischer Schaumstoffscheibenkörper) 13 und/oder eine Druckfeder (Schraubenfeder) 14 auf (vgl. Fig. 13).

Das Ablaufgehäuse 3.1 definiert einen siphonartigen Geruchverschluss. Hierzu ist das Ablaufgehäuse 3.1 mit einem Tauchrohr 6 versehen, das von oben in das Ablaufgehäuse 3.1 eingesetzt wird. Das Tauchrohr 6 kann insbesondere für eine Reinigung des Ablaufs 3 aus dem Ablaufgehäuse 3.1 entnommen werden und weist hierzu vorzugsweise einen bügelförmigen oder innenseitig im Wesentlichen radial vorstehenden Handgriff 6.1 auf (vgl. Fig. 3 und 4). Des Weiteren ist das Ablaufgehäuse 3.1 an seiner Oberseite mit einer abnehmbaren Abdeckung (Ablaufhaube) 5 versehen. Die Abdeckung 5 ist beispielsweise als kreisscheibenförmige Haube (Ablaufhaube) 5 ausgebildet, die über an ihrer Unterseite angeordnete Abstandshalter 5.1 auf dem Befestigungsring 9 aufliegt. Die Abstandshalter 5.1 definieren im montierten Zustand des Ablaufs 3 einen Wassereinlaufspalt 14, über den Duschwasser in das Ablaufgehäuse 3.1 bzw. zunächst in das Tauchrohr 6 fließen kann (vgl. Fig. 1 und 2). Zur horizontalen Lagefixierung der Abdeckung (Ablaufhaube) 5 weist diese an ihrer Unterseite nach unten offene, hülsenförmige Halter auf, welche die nach oben vorstehenden Köpfe der Befestigungsschrauben 8 des Ablaufgehäuses 3.1 formschlüssig sowie reibschlüssig aufnehmen.

In der in den Figuren 1 und 2 gezeigten Montageposition sind die Revisionsöffnung 3.4 und das transparente Verschlussteil 3.5 nicht sichtbar, denn sie werden durch die Ablaufhaube 5 und das im Geruchverschluss anstehende Sperrwasser verdeckt. Nach einer einfachen Demontage der Haube 5 und einer Entfernung des Sperrwassers werden das Verschlussteil 3.5 und der darunter angeordnete Feuchtigkeitsindikator 4 zur Anzeige möglicher Feuchtigkeit in dem überwachenten Hohlraum 12 allerdings gut sichtbar. Somit lässt sich ein möglicher Feuchtigkeitseintritt in den Hohlraum 12 unter der Duschwanne 2 auf einfache Weise frühzeitig identifizieren, bevor es zu weitreichenden unbemerkten Feuchtigkeitsschäden kommt. Für eine genauere Untersuchung des Hohlraums 12 hinsichtlich eines Feuchtigkeitseintritt kann das lösbare Verschlussteil 3.5 entfernt und durch die Revisionsöffnung 3.4 eine Endoskopkamera in den Hohlraum 12 eingeführt werden.

Das in den Figuren 5 und 6 gezeigte Ausführungsbeispiel unterscheidet sich von dem in den Figuren 3 und 4 gezeigten Beispiel in der Ausgestaltung des chemischen Feuchtigkeitsindikators 4 und in der Ausgestaltung des kappenförmigen Verschlussteils 3.4. Der chemische Feuchtigkeitsindikator 4 ist in Form eines saugfähigen Pads ausgeführt und unterhalb des Ablaufgehäuses 3.1 auf dem Boden des hinsichtlich eines Eintritts von Feuchtigkeit zu prüfenden Hohlraums 12 platziert. Die Unterseite des an der Duschwanne 2 montierten Ablaufgehäuses 3.1 wird üblicherweise mit vertikalem Abstand über dem Bodenbereich 12.1 des Hohlraums 12 liegen.

Um eine feuchtigkeitsverursachte Farbänderung des Feuchtigkeitsindikator 4 gut erkennen zu können, ist in dem Verschlussteil (Verschlusskappe) 3.5 ein Schauglas 3.53 ausgebildet. Das Schauglas 3.53 hat vorzugsweise eine Lupenfunktion, um den als Pad ausgeführten Feuchtigkeitsindikator 4 vergrößert betrachten zu können.

Das Verschlussteil 3.5 ist wiederum lösbar an der Revisionsöffnung 3.4 mit dem Bodenbereich 3.6 des Ablaufgehäuses 3.1 verbunden. Der Verbindungssitz 3.8 kann beispielsweise als Stecksitz, Gewindesitz oder Bajonettverschlusssitz ausgebildet sein, wobei das Verschlussteil 3.5 eine Ringdichtung 3.9, beispielsweise einen in einer Ringnut gelagerten O-Ring aufweist.

Die Figuren 7 und 8 zeigen ein weiteres Ausführungsbeispiel des erfindungsgemäßen Ablaufs 3. Bei diesem Ausführungsbeispiel ist das Verschlussteil 3.5 als stab- oder rohrförmiger Verschlussstopfen ausgeführt. Der Verschlussstopfen 3.5 weist mindestens einen Feuchtigkeitssensor 40 auf, der an einer Signaleinrichtung zur akustischen und/oder optischen Signalisierung einer detektierten Feuchtigkeit und/oder an einer Signalübertragungseinrichtung zur drahtlosen Übertragung von mittels des Feuchtigkeitssensors 40 erzeugten Messsignalen angeschlossen ist. Die Signalübertragungseinrichtung ist beispielsweise für eine Funkanbindung zur Signalausgabe hergerichtet.

Der mindestens eine Feuchtigkeitssensor 40 hat einen vertikal verstellbaren, vorzugsweise federbelasteten Kontaktfuß 41, von dem mindestens ein Sensorfühler nach unten absteht. Der Feuchtigkeitssensor 40 kann an unterschiedliche vertikale Abstände zwischen der auf erhöhte Feuchtigkeit zu überwachenden Bodenfläche 12.1 und dem Ablaufgehäuse 3.1 variabel angepasst werden. Ist der vertikal verstellbare Kontaktfuß 41 nach einer bevorzugten Ausgestaltung federbelastet, so passt sich der Feuchtigkeitssensor 40 von selbst an den jeweiligen vertikalen Abstand zwischen der zu überwachenden Bodenfläche 12.1 und dem Ablaufgehäuse 3.1 an. Der vertikal verstellbare Kontaktfuß 41 kann auch als bewegliches Druckstück bezeichnet werden.

Wie in den Figuren 7 und 8 gezeigt, weist der Feuchtigkeitssensor 40 mindestens zwei von dem vertikal beweglichen Kontaktfuß (Druckstück) 41 nach unten abstehende Sensorfühler 42 auf, die voneinander horizontal beabstandet sind. Die Sensorfühler 42 sind elektrisch leitend und beispielsweise aus rostfreiem Stahl hergestellt. Einer dieser Sensorfühler 42 wird zur Detektion erhöhter Feuchtigkeit mit einem für einen Menschen ungefährlichen Prüfstrom beaufschlagt. Ist die zu überwachende Bodenfläche 12.1 unterhalb der Revisionsöffnung 3.4 des Ablaufgehäuses 3.1 feucht, so ist diese Bodenfläche 12.1 elektrisch leitend. Somit kann mittels des zweiten oder mindestens eines weiteren Sensorfühlers 42 des Feuchtigkeitssensors 40 detektiert werden, ob der zu überwachende Bodenbereich 12.1 eine erhöhte Feuchtigkeit aufweist.

Das jeweilige Messsignal des Feuchtigkeitssensors 40 kann unmittelbar am Ablauf 3 oder an einer entfernt angeordneten Signaleinrichtung signalisiert werden. Beispielsweise kann in dem stab- oder rohrförmigen Verschlussstopfen 3.5 eine Signaleinrichtung zur akustischen Signalisierung einer detektierten erhöhten Feuchtigkeit integriert sein. Ergänzend oder alternativ kann in der haubenartigen Abdeckung 5 eine Signaleinrichtung 43 zur optischen Signalisierung einer detektierten Feuchtigkeit integriert sein. Die optische Signaleinrichtung 43 kann beispielsweise ein LED-Leuchtmittel umfassen, das bei detektierter erhöhter Feuchtigkeit Licht einer bestimmten Farbe, z.B. rotes Licht, und/oder intermittierende Lichtsignale in hoher Frequenz abgibt. Die optische Signaleinrichtung 43 kann hierzu beispielsweise einen an der Oberseite der haubenartigen Abdeckung 5 sichtbaren Lichtleiter aufweisen. Alternativ kann der Lichtleiter auch sichtverdeckt unterhalb der haubenartigen Abdeckung 5 angeordnet sein, wobei das jeweilige Lichtsignal der optischen Signaleinrichtung 43 als indirektes Licht durch den durch die Abdeckung 5 und das Ablaufgehäuse 3.1 begrenzten Wassereinlaufspalt 14 sichtbar ist. Der dem LED-Leuchtmittel zugeordnete Lichtleiter ist vorzugsweise ringförmig ausgeführt.

Die haubenartige Abdeckung 5, die mit dem Ablaufgehäuse 3.1 einen Wassereinlaufspalt 14 begrenzt, ist vorzugsweise mit einer wiederaufladbaren elektrischen Spannungsquelle (nicht gezeigt) und mit einer Empfängerspule 70 für induktives Laden versehen. Alternativ oder ergänzend kann die wiederaufladbare elektrische Spannungsquelle auch in dem als stab- oder rohrförmiger Verschlussstopfen ausgeführten Verschlussteil 3.5 angeordnet sein.

In den Figuren 9a bis 12 ist ein weiteres Ausführungsbeispiel des erfindungsgemäßen Ablaufs 3 gezeigt, bei dem der Ablauf 3 derart hergerichtet ist, dass die Revisionsöffnung 3.4 gegen Vandalismus, und zwar gegen unbefugtes, manipulatives Lösen und Entfernen des Verschlussteils 3.5 gesichert ist. Hierzu ist der erfindungsgemäße Ablauf beispielsweise dergestalt ausgebildet, dass zur Montage sowie zur Demontage des Verschlussteils 3.5 ein als Spezialwerkzeug (Sonderwerkzeug) ausgeführtes Werkzeug 50 erforderlich ist. Hierdurch wird sichergestellt, dass das Verschlussteil 3.5 in die Revisionsöffnung 3.4 quasi nur mittels des als Spezialwerkzeug ausgeführten Werkzeugs 50 flüssigkeitsdicht montiert und bei Bedarf demontiert werden kann. Der Ablauf 3 und das Werkzeug (Spezialwerkzeug) 50 zum Montieren und Demontieren des Verschlussteils 3.5 bilden somit zusammen ein System zur Sicherung gegen Vandalismus. Bei diesem System sind im Ablaufgehäuse 3.1 beispielsweise Rastelemente 3.63 ausgebildet, die bei einer Demontage des Verschlussteils 3.5 mittels des Werkzeugs 50 ein Lösen des Verschlussteils 3.5 von der Revisionsöffnung 3.4 erschweren. Dabei ist der Verbindungssitz 3.8 an der Revisionsöffnung 3.4 zur Montage des Verschlussteils 3.5 vorzugsweise in Form eines Bajonett-Verschlusses ausgeführt. In Fig. 9b ist ein Abschnitt des Bodens 3.6 des Ablaufgehäuses 3.1 mit der Revisionsöffnung 3.4 und dem darin montierten Verschlussteil 3.5 in perspektivischer Unteransicht des Bodens 3.6 gezeigt. Es ist zu erkennen, dass die Revisionsöffnung 3.4 bzw. der Bajonett-Verschluss schräg angeformte Rastnasen 3.63 aufweist, welche eine Demontage des Verschlussteils 3.5 erschweren.

In den Figuren 11a und 11b ist ein Ausführungsbeispiel des Werkzeugs (Spezialwerkzeugs) 50 in Einzeldarstellung gezeigt. Das Spezialwerkzeug 50 ähnelt einem länglichen, rohrartigen Steckschlüssel. Das dem Verschlussteil 3.5 zugeordnete untere Ende des Spezialwerkzeugs 50 hat eine kalotten- oder glockenförmige Erweiterung 51. Auf der Innenseite dieser Erweiterung 51 sind Vertiefungen 52 ausgebildet, die den Erhebungen 3.52 des Verschlussteils 3.5 zugeordnet sind und die Erhebungen 3.52 formschlüssig aufnehmen können. Wie oben bereits erwähnt, bieten die Erhebungen 3.52 die Möglichkeit einer Kraftübertragung (Drehmomentübertragung) mittels des Werkzeugs 50 auf das Verschlussteil 3.5. Um beim Gebrauch des Werkzeugs 50 den Formschluss zwischen den Erhebungen 3.52 des Verschlussteils 3.5 und den auf der Innenseite der Erweiterung 51 ausgebildeten Vertiefungen 52 schnell und komfortabel erzielen zu können, ist es vorteilhaft, wenn auf der Außenseite der Erweiterung 51 des Werkzeugs 50 mindestens eine Markierung 54, beispielsweise eine dreieckige oder pfeilförmige Markierung 54 vorgesehen ist, die mit einer der innenseitigen Vertiefungen 52 der Erweiterung 51 im Wesentlichen in Überdeckung liegt, wie dies etwa in Fig. 10 zu erkennen ist. Das obere Ende des Werkzeugs 50 hat einen Bajonettanschluss 58. Der Bajonettanschluss 58 des Werkzeugs 50 kann in die Revisionsöffnung 3.4, und zwar in den dort augebildeten Bajonettverschlusssitz wasserdicht eingedreht werden. Hierzu ist an dem Bajonettanschluss 58 des Werkzeugs 50 vorzugsweise eine umlaufende Ringnut 59 zur Aufnahme eines Dichtungsrings 3.9', beispielsweise eines aus Gummi hergestellten O-Rings ausgebildet (vgl. Fig. 12). So wird das Spezialwerkzeug 50, das einem rohrartigen Steckschlüssel ähnelt, bei Bedarf zu einem überlaufrohrartigen Verschluss. Durch diesen überlaufrohrartigen Verschluss bzw. Steckschlüssel kann die Sonde einer Endoskopkamera in einen auf einen Feuchtigkeitseintritt hin zu kontrollierenden, unterhalb einer Duschwanne 2 befindlichen Hohlraum 12 geführt werden. Das mit der Revisionsöffnung 3.4 des Ablaufgehäuses 3.1 wasserdicht und lösbar verbundene überlaufrohrartige Werkzeug 50 ist vorzugsweise so bemessen, dass es aus dem an einer Duschwanne 2 montierten Ablaufgehäuse 3.1 nach oben über den Boden der Duschwanne 2 hinaus vorsteht. Damit ist eine Kontrolle des unterhalb der Duschwanne 2 befindlichen Hohlraums 12 auf Feuchtigkeitseintritt (Leckage) hin mittels einer Endoskopkamera unter realen Wasserzulaufbedingungen möglich.

Auf der Außenseite des rohrartigen Werkzeugs (Steckschlüssels) 50, und zwar zwischen den Enden des Werkzeugs 50, beispielsweise zwischen der kalotten- oder glockenförmigen Erweiterung 51 und einem an die Ringnut am 59 Bajonettanschluss 58 angrenzenden, umlaufenden Rohrabschnitt 53 des Werkzeugs 50, können mehrere axial verlaufende Rippen 55 ausgebildet sein, die über den Umfang des Werkzeugs 50 betrachtet voneinander beabstandet sind (vgl. Fig. 11a und 11b). Derartige Rippen 55 verbessern die manuelle Griffigkeit des Werkzeugs 50 und erleichtern damit eine manuelle Kraftübertragung auf das Werkzeug 50.

Die Ausführung der Erfindung ist nicht auf die in der Zeichnung dargestellten Ausführungsbeispiele beschränkt. Vielmehr sind zahlreiche Varianten des erfindungsgemäßen Ablaufs denkbar, die auch bei einer von der Zeichnung abweichenden Gestaltung von der in den Ansprüchen angegebenen Erfindung Gebrauch machen. Beispielsweise kann der erfindungsgemäße Ablauf 3 auch als Ablauf für eine Badewanne ausgeführt sein oder werden. In diesem Fall ist das Ablaufgehäuse 3.1 vorzugsweise Bestandteil einer Ab- und Überlaufgarnitur und weist dementsprechend einen Anschluss für ein Überlaufrohr auf.

## Patentansprüche

1. Ablauf (3) für eine eine Bodenöffnung aufweisende Badewanne oder Duschtasse (2), mit einem an der Bodenöffnung (2.1) der Badewanne oder Duschtasse (2) befestigbaren Ablaufgehäuse (3.1), das vorzugsweise einen Geruchverschluss und/oder eine Geruchsperre aufweist, **dadurch gekennzeichnet, dass** das Ablaufgehäuse (3.1) eine Revisionsöffnung (3.4) aufweist, die Zugang zu einem Bereich außerhalb des Ablaufgehäuses (3.1) ermöglicht und mit einem vom Innenbereich des Ablaufgehäuses (3.1) her lösbaren Verschlussteil (3.5) versehen ist, wobei das Verschlussteil (3.5) für einen wasserdichten Verschluss der Revisionsöffnung (3.4) ausgebildet ist und eine als manuelle Grifffläche oder für einen formschlüssigen Ansatz eines Werkzeuges (50) ausgebildete Form (3.51') aufweist.

2. Ablauf nach Anspruch 1, **dadurch gekennzeichnet, dass** das Verschlussteil (3.5) einen Vorsprung (3.51) definiert, der im montierten Zustand des Verschlussteils (3.5) in das Ablaufgehäuse (3.1) vertikal und/oder horizontal vorsteht, wobei der Vorsprung (3.51) die als manuelle Grifffläche oder für einen formschlüssigen Ansatz eines Werkzeuges (50) ausgebildete Form (3.51') aufweist.

3. Ablauf nach Anspruch 1 oder 2, **dadurch gekennzeichnet, dass** die Revisionsöffnung (3.4) in einem Bodenbereich (3.6) des Ablaufgehäuses (3.1) ausgebildet ist.

4. Ablauf nach einem der Ansprüche 1 bis 3, **dadurch gekennzeichnet, dass** an der Revisionsöffnung (3.4) ein Verbindungssitz (3.8) zur kraft- und/oder formschlüssigen Anbindung des Verschlussteils (3.5) ausgebildet ist.

5. Ablauf nach Anspruch 4, **dadurch gekennzeichnet, dass** der Verbindungssitz (3.8) in Form eines Bajonett-Verschlusses ausgeführt ist.

6. Ablauf nach Anspruch 4 oder 5, **dadurch gekennzeichnet, dass** das Ablaufgehäuse (3.1) einen Bodenbereich (3.6) mit einem nach oben in das Ablaufgehäuse (3.1) ragenden Kragen (3.7) aufweist, wobei der Kragen (3.7) den Verbindungssitz (3.8) zur kraft- und/oder formschlüssigen Anbindung des Verschlussteils (3.5) definiert.

7. Ablauf nach einem der Ansprüche 1 bis 6, **dadurch gekennzeichnet, dass** das Verschlussteil (3.5) als Verschlusskappe ausgeführt ist.

8. Ablauf nach einem der Ansprüche 1 bis 7, **dadurch gekennzeichnet, dass** das Verschlussteil (3.5) zumindest bereichsweise transparent ausgeführt ist.

9. Ablauf nach Anspruch 8, **gekennzeichnet durch** einen Feuchtigkeitsindikator (4), der an einer dem Innenraum des Ablaufgehäuses (3.1) abgewandten Seite des Verschlussteils (3.5) angeordnet ist.

10. Ablauf nach Anspruch 9, **dadurch gekennzeichnet, dass** der Feuchtigkeitsindikator (4) mit einem dochtartigen Feuchtigkeitsleiter (15) versehen ist.

11. Ablauf nach Anspruch 10, **gekennzeichnet durch** eine Anpresseinrichtung, die hergerichtet ist, ein Ende des dochtartigen Feuchtigkeitsleiters (15) gegen eine unterhalb des Ablaufgehäuses (3.1) befindliche Bodenfläche (12.1) zu drücken.

12. Ablauf nach einem der Ansprüche 1 bis 6, **dadurch gekennzeichnet, dass** das Verschlussteil (3.5) als stab- oder rohrförmiger Verschlussstopfen ausgeführt ist, wobei der Verschlussstopfen mindestens einen Feuchtigkeitssensor (40) aufweist, wobei der Feuchtigkeitssensor (40) an einer Signaleinrichtung (43) zur akustischen und/oder optischen Signalisierung einer detektierten Feuchtigkeit und/oder an einer Signalübertragungseinrichtung zur drahtlosen Übertragung von mittels des Feuchtigkeitssensors (40) erzeugten Messsignalen angeschlossen ist.

13. Ablauf nach Anspruch 12, **dadurch gekennzeichnet, dass** der mindestens eine Feuchtigkeitssensor (40) mit einem vertikal verstellbaren, vorzugsweise federbelasteten Kontaktfuß (41) verbunden ist, wobei von dem Kontaktfuß (41) vorzugsweise mindestens ein Sensorfühler (42) nach unten absteht.

14. Ablauf nach Anspruch 12 oder 13, **gekennzeichnet durch** eine haubenartige Abdeckung (5), die mit dem Ablaufgehäuse (3.1) einen Wassereinlaufspalt (14) begrenzt, wobei die Abdeckung (5) mit einer wiederaufladbaren elektrischen Spannungsquelle und/oder einer Empfängerspule (7) für induktives Laden versehen ist.

15. System umfassend einen Ablauf (3) nach einem der Ansprüche 1 bis 12 und ein Werkzeug (50) zum Montieren und Demontieren des Verschlussteils (3.5), wobei im Ablaufgehäuse (3.1), vorzugsweise an der Revisionsöffnung (3.4), Rastelemente (3.63) ausgebildet sind, die bei einer Demontage des Verschlussteils (3.5) mittels des Werkzeugs (50) ein Lösen des Verschlussteils (3.5) von der Revisionsöffnung (3.4) erschweren.

16. System nach Anspruch 15, wobei das Verschlussteil (3.5) und das Werkzeug (50) miteinander zusammenwirkende Formschlusselemente (3.56, 3.58, 53, 55) aufweisen, die während der Montage oder Demontage des Verschlussteils (3.5) mittels des Werkzeugs (50) einen Formschluss bilden.

17. Verwendung eines Ablaufs (3) nach einem der Ansprüche 1 bis 14 zur Inspektion eines den Ablauf (3) umgebenden Hohlraums (12) hinsichtlich eines Feuchtigkeitseintritts und/oder zur Trocknung des Hohlraums (12) bei dort vorhandener Feuchtigkeit, wobei das Verschlussteil (3.5) von der Revisionsöffnung (3.4) entfernt und durch die Revisionsöffnung (3.4) ein Inspektionsmittel und/oder ein Trocknungsmittel in den Hohlraum (12) eingebracht werden.
